# DEMANDE DE BREVET EUROPEEN

(11) **EP 4 703 651 A1**
(43) Date de publication de la demande: **04.03.2026**
(21) Numéro de dépôt: 25198009.0
(22) Date de dépôt: 26.08.2025
(51) Int. Cl.: F24F 1/36, F24F 1/56, F24F 13/22, F24F 13/30, F25B 30/02, F25B 39/04

(54) **MACHINE THERMIQUE ISOLÉE AVEC UN CIRCUIT DE CIRCULATION DE GAZ CALOPORTEUR**

(30) Priorité: 30.08.2024 FR 2409250
(71) Demandeur: Viessmann Holding International GmbH, 35108 Allendorf (Eder) (DE)
(72) Inventeur: CHAUVET, Lionel, 57420 FLEURY (FR)
(74) Mandataire: Ipsilon

(57) **Abrégé**

L'invention concerne une machine thermique (1) avec un carter renfermant au moins certains de ses différents composants fonctionnels (2, 3, 4, 5) et présentant des ouvertures d'entrée (7) et de sortie d'un flux d'air à traiter, lequel est aspiré dans un volume intérieur délimité par ledit carter et traverse l'évaporateur (2) sous l'action d'un moyen de circulation d'air,

Machine (1) caractérisée en ce que le carter est constitué de portions de paroi (9, 9', 9", 9"') en un matériau isolant assemblées entre elles, au moins un condenseur (4) est logé dans l'épaisseur de l'une (9) des portions de paroi latérales (9, 9') du carter et au moins certaines des faces internes (10) du logement aménagé dans ladite portion de paroi (9) et recevant ledit condenseur (4), comportent des formations (11) pour la récupération du condensat susceptible de se former sur les faces externes (4') du condenseur (4) visé et pour l'acheminement dirigé dudit condensat, sous l'effet de la gravité, vers des moyens (12, 13), d'évacuation dudit condensat de ladite portion de paroi (9) et vers l'extérieur du carter.

## Description

La présente invention est relative au domaine des machines thermiques à fluide gazeux caloporteur, tel qu'un frigorigène, notamment les pompes à chaleur, et a pour objet une machine thermique, isolée thermiquement, et éventuellement acoustiquement, comportant des moyens intégrés d'évacuation des condensats.

Une machine thermique du type pompe à chaleur comporte, de manière connue, un circuit de circulation de gaz caloporteur (frigorigène) comprenant notamment au moins un évaporateur, au moins un compresseur, au moins un condenseur et au moins un détendeur. Elle comprend également un carter (6) renfermant au moins certains des différents composants fonctionnels précités et présentant des ouvertures d'entrée et de sortie d'un flux d'air à traiter. Ce flux d'air lequel est aspiré depuis l'environnement extérieur dans le volume intérieur du carter et traverse l'évaporateur sous l'action d'un moyen de circulation d'air, (turbine ou soufflante) avant d'être à nouveau rejeté dans l'environnement extérieur (le même que l'environnement d'aspiration ou non).

L'évaporateur apporte de l'énergie au fluide caloporteur (frigorigène) provenant du détendeur, le vaporise, et l'envoie au compresseur. Le frigorigène vaporisé et à haute pression est injecté dans le condenseur où l'énergie du frigorigène est transférée à un second fluide. Le frigorigène finit par se condenser et par retourner vers le détendeur.

La pompe à chaleur a pour but d'extraire l'énergie contenue dans un milieu (par exemple l'air ambiant, amené à l'évaporateur par le biais d'une turbine ou d'une soufflante), et de la transférer de ce milieu vers un autre. Dans le cas d'une application chauffage, l'air vient réchauffer le fluide gazeux caloporteur dans l'évaporateur, qui monte en température et vaporise, pour ensuite être comprimé et élevé en température par le compresseur, et envoyé au condenseur. Là, sous forme gazeuse, le fluide caloporteur est à haute température et vient donc perdre son énergie en la transférant à la source choisie (de l'eau par exemple). Ce faisant, sa température chute et le fluide gazeux se condense.

Si le condenseur se situe dans un environnement intérieur (une habitation), l'air ambiant ne vient se condenser que faiblement sur les parois externes dudit condenseur.

Toutefois, la pompe à chaleur peut aussi opérer en mode froid en fonctionnant sur un cycle frigorifique inversé. Dans ce cas, l'énergie est prélevée dans le condenseur et évacuée dans l'évaporateur. Les occurrences où la température au niveau du condenseur est plus faible que la température de l'air ambiant seront alors plus fréquentes, et dans ces cas-là, de la condensation se formera autour du condenseur. Ces condensats doivent être collectés et évacués pour ne pas ruisseler dans la pompe à chaleur et l'endommager, réduire sa durée de vie, perturber son fonctionnement ou encore générer des risques de sécurité pour l'utilisateur.

L'évolution des normes et des contraintes de construction font que les exigences quant aux déperditions thermiques et à l'étanchéité à l'air des machines thermiques se renforcent progressivement. Ainsi, les échangeurs, qui sont une zone de transfert thermique intense et peuvent aussi se situer dans des interfaces intérieures/extérieures d'une pompe à chaleur se doivent d'être isolés thermiquement et/ou phoniquement, car ils sont plus sensibles à ces évolutions réglementaires.

Par le document WO2023/235249 A1, on connait une machine thermique selon le préambule de la revendication 1, à savoir une machine thermique, notamment pompe à chaleur, avec un circuit de circulation de gaz caloporteur comprenant notamment au moins un évaporateur, au moins un compresseur, au moins un condenseur ou échangeur analogue et au moins un détendeur, ainsi qu'un carter renfermant au moins certains des différents composants fonctionnels précités et présentant des ouvertures d'entrée et de sortie d'un flux d'air à traiter, lequel est aspiré dans un volume intérieur délimité par ledit carter et traverse l'évaporateur sous l'action d'un moyen de circulation d'air. Toutefois, la machine divulguée par ce document présente des limitations en termes de construction, d'isolation et d'évacuation des condensats.

Dans ce contexte, l'invention a pour but de répondre simultanément aux exigences d'isolation thermique de l'échangeur, d'isolation thermique (et éventuellement phonique) de la machine thermique et de collecte et d'évacuation des condensats susceptibles de se former dans cette machine, et en particulier de surmonter les limitations précitées.

A cet effet, l'invention a pour objet une machine thermique selon le préambule de la revendication 1 et présentant également les caractéristiques de la partie caractérisante de cette revendication.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
[Fig. 1A] et [Fig. 1B] sont des vues, en perspective et de dessus respectivement, d'une machine thermique selon l'invention (sur la figure 1B, le moyen de circulation d'air est représenté symboliquement, ainsi que le flux d'air traité), une enveloppe pouvant éventuellement être présente et habillée l'ensemble montré figure 1B (non représentée) ;
[Fig. 1C] est une vue de dessus de la machine thermique similaire à celle de la figure 1B, la portion de paroi supérieure étant enlevée et les composants fonctionnels présents dans le volume intérieur du carter n'étant pas représentés ;
[Fig. 1D] est une vue en coupe selon BB et en élévation de la machine thermique représentée figure 1B ;
[Fig. 2A] et [Fig. 2B] sont des vues en élévation de la machine thermique représentée figure 1A selon les deux sens de la direction D ;
[Fig. 3A] est une vue en perspective de dessus de la machine thermique de la figure 1A (la portion de paroi supérieure et une portion de paroi latérale du carter étant enlevées) et [Fig. 3B] est une vue en perspective de dessous de la machine thermique de la figure 1A ;
[Fig. 4] est une vue éclatée de la machine thermique, avec ses composants fonctionnels, telle que représentée figures 1, 2 et 3B ;
[Fig. 5] est une vue éclatée du carter de la machine thermique représentée figures 1, 2, 3B et 4 ;
[Fig. 6] est une vue éclatée de la machine thermique, avec ses composants fonctionnels, telle que représentée figure 4, la portion de paroi latérale du carter intégrant le condenseur étant enlevée ;
[Fig. 7] est une vue éclatée de la portion de paroi latérale du carter intégrant le condenseur, la direction générale de circulation du condensat sous l'effet de la gravité étant indiquée ;
[Fig. 8] est une vue en coupe et en élévation de l'évaporateur, selon le plan principal de ce dernier, et de la portion de paroi formant le fond du carter de la machine représentée figures 1, 2, 3B et 4 ;
[Fig. 9] est une vue en perspective de la portion de paroi formant le fond du carter sur laquelle sont représentés par des flèches l'écoulement du condensat provenant du condenseur (flèches en traits pleins) et l'écoulement du condensat provenant de l'évaporateur (flèches en traits interrompus) ;
[Fig. 10] est une vue partielle et à une échelle différente de la partie inférieure de l'objet représenté figure 8, sur laquelle sont représentés par des flèches l'écoulement du condensat provenant du condenseur (flèches en traits pleins) et l'écoulement du condensat provenant de l'évaporateur (flèches en traits interrompus) ;
[Fig. 11] est une vue en coupe et à une échelle différente du détail A de la figure 2A ;
[Fig. 12] est une vue en perspective et à une échelle différente de la partie principale, avec la zone renfoncée recevant l'échangeur, de la portion de paroi latérale représentée sur la figure 7, ainsi que sur les figures 4 et 5 ;
[Fig. 13] est une vue en coupe selon RR de la partie principale représentée figure 12 ;
[Fig. 14] est une vue en perspective similaire à celle de la figure 12, l'échangeur étant enlevé ;
[Fig. 15A] est une vue de dessus de l'objet de la figure 14 ;
[Fig. 15B] et [Fig. 15C] sont des vues en coupe selon PP et SS respectivement de l'objet représenté sur la figure 15A.

Les figures 1 à 4 montrent, pour certaines en partie seulement, une machine thermique (1), notamment une pompe à chaleur, avec un circuit de circulation de gaz caloporteur comprenant notamment au moins un évaporateur (2), au moins un compresseur (3), au moins un condenseur (4) et au moins un détendeur (5). Cette machine thermique comprend également un carter (6) renfermant au moins certains des différents composants fonctionnels (2, 3, 4, 5) précités et présentant des ouvertures d'entrée (7) et de sortie (7') d'un flux d'air (F) à traiter, lequel est aspiré dans le volume intérieur (V) du carter (6) et traverse l'évaporateur (2) sous l'action d'un moyen (8) de circulation d'air.

En relation avec les figures 1 à 4, on comprend que l'évaporateur (2) apporte de l'énergie à un frigorigène provenant d'un détendeur (5), le vaporisant, et l'envoie à un compresseur (3). Le frigorigène ainsi vaporisé et à haute pression est envoyé dans le condenseur (4) où l'énergie est transférée à un second fluide. Le frigorigène finit par se condenser et par retourner vers le détendeur (5).

Afin d'obtenir un transfert thermique suffisant, une turbine ou soufflante (8) est positionnée en aval de l'évaporateur (2) afin d'aspirer de l'air (voir flux F sur figure 1B) à partir d'un conduit d'entrée (non représenté) et à travers une ouverture (7) et de le refouler à l'extérieur de la machine thermique (1) après lui avoir fait traverser l'évaporateur (2). Le refoulement peut aussi s'opérer au travers d'une conduite de sortie (non représentée). En mode chauffage, l'air aspiré se voit soutirer son énergie et est donc refoulé à une température moindre qu'à son entrée dans la machine thermique (1). En mode refroidissement, l'air aspiré est réchauffé par le fluide chaud contenu dans l'évaporateur (2) et est donc refoulé à une température plus élevée.

La machine thermique (1) pouvant être installée dans une enceinte chauffée (habitation), il est souhaitable que la source de son apport en énergie reste l'air (extérieur) qui alimente son conduit d'entrée et non l'air de l'environnement immédiat dans lequel la machine (1) est positionnée (déperditions). De ce fait, la partie du volume interne (V) du carter dévolue à l'aspiration et située en amont de l'évaporateur (2) devrait être isolée et préférentiellement étanche à l'air. En outre, la présence du compresseur (3), source de vibrations, peut générer un niveau de bruit indésirable pour l'utilisateur.

A cette fin et en accord avec l'invention, il est prévu un carter (6) qui est constitué de portions de paroi (9, 9', 9", 9"') en un matériau à propriétés d'isolation thermique, et préférentiellement d'isolation phonique, assemblées entre elles, préférentiellement de manière étanche à l'air. Le volume interne (V) est ainsi délimité ou « cartérisé » et les portions de paroi (9, 9', 9", 9"') formant ledit carter (6) sont de préférence des éléments à structure rigide et à base de matériaux polymères à cellules fermées. La réalisation du carter (6) en est facilitée et autorise des formes variées de ce dernier.

Par ailleurs, concernant le condenseur (4), de la condensation se formera nécessairement sur ses parois/faces externes, surtout dans les applications de refroidissement, mais également dans les applications de chauffage. En outre, pour des raisons d'efficience de fonctionnement, ledit condenseur (4) ne devrait pas subir de déperditions caloriques préjudiciables.

A cette fin et conformément à l'invention également, ledit au moins un condenseur (4) est logé dans l'épaisseur de l'une (9) des portions de paroi latérales (9, 9') du carter (6), dans un espace adapté, et au moins certaines des faces internes (10) du logement (10'), aménagé dans ladite portion de paroi (9) et recevant ledit au moins un condenseur (4), comportent des formations (11) pour la récupération/collecte du condensat (C) susceptible de se former sur les faces externes (4') du condenseur (4) visé et pour son acheminement dirigé, sous l'effet de la gravité, vers des moyens (12, 13, 14, 15), intégrés et mutuellement coopérants, d'évacuation dudit condensat (C) de ladite portion de paroi (9) et vers l'extérieur du carter (6).

Ainsi, le condenseur (4) se situe sur l'interface d'isolation formant la frontière entre le volume interne (V) d'aspiration et l'environnement dans lequel est installé la machine thermique (1).

Le condenseur (4) est ainsi confiné dans l'épaisseur d'une des portions de paroi latérales (9, 9') sous forme de panneaux en matériau isolant qui forme le carter (6) délimitant l'enceinte dudit volume d'aspiration. Les formations (11) sous forme de reliefs et les moyens (12, 13, 14, 15) d'évacuation, permettent ensemble par coopération de collecter, canaliser et évacuer les condensats qui se forment, et ce par simple gravité. Et leur élimination rapide permet notamment de limiter l'amplitude des possibles phénomènes de givrage sur l'échangeur (4).

En accord avec une construction avantageuse de la machine thermique (1), ressortant des figures précitées, le carter (6) renferme les composants fonctionnels (2, 3, 5) autres que ledit au moins un condenseur (4) intégré dans une portion de paroi latérale (9), lesdits composants fonctionnels (2, 3, 4, 5) comprenant avantageusement un évaporateur (2), un compresseur (3), un condenseur (4) et un détendeur (5). En outre, les moyens (12, 13, 14, 15) d'évacuation du condensat (C) provenant du ou d'un condenseur (4) comprennent avantageusement un passage (15) unique d'évacuation vers l'extérieur du carter (6) de condensat (C) provenant simultanément d'au moins un condenseur (4) et d'au moins un évaporateur (2).

Comme le montrent les figures 3B, 9 et 10, il peut être prévu que certains (14, 15) des moyens (12, 13, 14, 15) d'évacuation du condensat (C) provenant du ou d'un condenseur (4) servent également à la collecte et à l'évacuation vers l'extérieur du carter (6) du condensat (C) provenant d'un ou de l'évaporateur (2).

Comme illustré à titre d'exemple de réalisation sur les figures 4, 5 et 7, et plus précisément les figures 12 à 15, les formations (11) consistent en des rainures, moulées ou gravées dans les faces internes (10) du logement (10') qui sont en contact avec le condenseur (4), et les formations (11) d'une face (10) concernée du logement (10') forment ensemble un réseau interconnecté (11') de rainures. De plus, chaque réseau (11') débouche, en partie inférieure de la portion de paroi (9) intégrant le condenseur (4), dans l'ouverture d'un passage (12) d'évacuation du condensat (C) présent dans la partie inférieure du logement (10') de la portion de paroi latérale (9) recevant le condenseur (4), ladite ouverture étant préférentiellement située dans une zone inférieure (12') de collecte par gravité dudit logement (10').

Ce ou ces réseau(x) collecteur(s) (11') de formations (11) s'étend(ent) sensiblement sur toute la surface des faces internes (10) qui se situent en regard des faces principales (4') au moins du condenseur (4). Ce ou ces réseau(x) collecteur(s) (11') peu(ven)t en variante aussi comprendre des formations saillantes du type nervures (non représenté), en plus ou en remplacement des formations (11) en creux du type rainures.

Grâce aux dispositions précitées, l'invention permet d'aboutir à une construction de carter et de machine thermique telle que le condenseur (4) se situe sur l'interface d'isolation formant la frontière entre le volume interne (V) d'aspiration et l'environnement dans lequel est installé la machine thermique (1).

Ainsi, le condenseur (4) est confiné dans l'épaisseur d'une des portions de paroi latérales (9, 9') sous forme de panneaux en matériau isolant qui forme le carter (6) délimitant l'enceinte dudit volume d'aspiration. Les formations (11) sous forme de reliefs et les moyens (12, 13, 14, 15) d'évacuation, permettent ensemble par coopération de collecter, canaliser et évacuer les condensats qui se forment, et ce par simple gravité.

L'élimination rapide desdits condensats permet, dans une machine thermique avec un carter en plusieurs parties, à la fois d'améliorer l'efficacité de l'échange thermique dans la machine thermique selon l'invention et de limiter l'amplitude des possibles phénomènes de givrage sur l'échangeur.

Comme le montrent à titre d'exemple les figures 4 à 7, il peut être prévu que la portion de paroi latérale (9) recevant ledit au moins un condenseur (4) présente une constitution composite et est constituée d'une partie principale (18) avec une zone renfoncée ouverte définissant le volume intérieur du logement (10') et d'au moins une partie secondaire complémentaire (18') de fermeture de la zone renfoncée pour former le logement (10'), chacune des parties (18, 18') fournissant une face interne (10) avec des formations (11). Plus précisément, la portion de paroi (9) peut être formée par l'assemblage de trois parties élémentaires (18, 18', 18"), préférentiellement toutes venues de moulage, à savoir : une partie principale (18) dans laquelle est aménagée en creux le logement (10') avec ses formations (11) et deux parties complémentaires (18', 18") pour la fermeture dudit logement (10') et comportant des ouvertures de passages des conduits d'alimentation du condenseur (4) (voir figures 4 et 7).

Comme le montrent à titre d'exemple les figures 4, 5 et 7, et plus précisément encore les figures 12 à 15, pour au moins une des deux faces internes (10) concernées, à savoir la face interne (10) du logement (10') de la partie principale (18), la configuration du réseau (11') de rainures (11) est telle qu'il constitue un réseau collecteur, arborescent ou non, dont les ramifications (notamment par leur extension, disposition et orientation) couvrent de manière sensiblement homogène toute la surface de la face concernée, sont interconnectées fluidiquement et favorisent un écoulement convergeant vers le bas, vers l'ouverture du passage (12) d'évacuation du condensat (C), et donc vers le passage (15) unique d'évacuation vers l'extérieur du carter (6) dudit condensat (C). Un réseau (11') de formations (11) similaires (avec une configuration éventuellement différente) peut être prévu sur la face interne (10) de ladite au moins une partie secondaire complémentaire (18') de fermeture de la zone renfoncée (10'), ou des deux autres parties élémentaires complémentaires (18' et 18"), au niveau de la zone de la ou des partie(s) élémentaire(s) complémentaire(s) située en regard et en contact de l'autre face principale (4') du condenseur (4), comme le suggère la figure 7.

A titre de variante de réalisation préférée, et comme le montrent à titre d'exemple les figures 4 à 6 et 9 à 15, les moyens (12, 13, 14, 15) intégrés et mutuellement coopérant d'évacuation du condensat (C) comprennent, d'une part, un passage (12) d'évacuation du condensat (C) hors du logement (10'), qui est présent dans la partie inférieure du logement (10) de la portion de paroi latérale (9) recevant le condenseur (4) et qui débouche dans un moyen (13) de récupération et d'acheminement dudit condensat (C) présent dans la portion de paroi (9") formant le fond du carter (6), par exemple sous la forme d'une gouttière, et, d'autre part, un bac (14) de réception du condensat (C) provenant de l'évaporateur (2), situé sous ce dernier, formé dans ladite portion de paroi (9") formant fond du carter (6) et comportant une zone (16) de collecte par gravité, le moyen (13) de récupération et d'acheminement du condensat (C) provenant du logement (10') débouchant dans ledit bac (14) et la zone (16) de collecte par gravité étant arrangée autour de l'ouverture d'un passage (15) d'évacuation du condensat (C) vers l'extérieur du carter (6).

Bien que différents types de condenseur (4) puissent être envisagés dans le cadre de l'invention, celui-ci est avantageusement un condenseur à structure plane avec deux faces externes opposées principales (4'), ces dernières étant en contact avec les faces (10) du logement (10') pourvues des formations (11).

Afin d'aboutir à une construction simple, légère et aisée à assembler du carter (6), il peut être prévu que les portions de paroi (9, 9', 9", 9"') formant ensemble le carter (6) sont assemblées entre elles, préférentiellement de manière étanche à l'air, par l'intermédiaire de liaisons par engagement ou emboitement mutuel de formations complémentaires, par exemple mâles (17) /femelles (17'), et que ces portions de paroi (9, 9', 9", 9"') consistent en un matériau à propriétés d'isolation thermique et phonique du type matériau alvéolaire. Dans l'exemple de réalisation illustrée, le carter (6) est formé d'une portion de paroi (9") inférieure ou formant un fond pour le carter, d'une portion de paroi (9"') supérieure ou formant un couvercle pour le carter et d'au moins deux portions de paroi (9, 9') latérales ou intermédiaires reliant les deux premières (9" et 9"'). La portion de paroi (9"') de fermeture supérieure (ou formant couvercle) comporte avantageusement l'ouverture d'entrée (7) du flux d'air (F), à laquelle est typiquement relié un conduit d'aspiration d'air extérieur (non représenté) sous l'effet de la soufflante (8), permettant de prélever l'air à distance de l'environnement immédiat de la machine thermique (1).

Selon une caractéristique de l'invention, ressortant des figures 4 à 7 et 11, le moyen (13) de récupération et d'acheminement dudit condensat (C) présent dans la portion de paroi (9") formant le fond du carter (6), et se présentant par exemple sous la forme d'une gouttière, est présent dans une formation femelle (17') sous forme de gorge de ladite portion de paroi de fond (9") qui coopère par emboîtement avec une formation mâle (17) sous forme d'aile de la portion de paroi latérale (9) intégrant le condenseur (4) en vue de leur assemblage.

Afin de faciliter la récupération du condensat s'écoulant de la portion de paroi (9), et de la garantir malgré d'éventuels jeux de fabrication ou de montage, la gorge (17') de la portion de paroi de fond (9") comporte, en regard et en dessous de la sortie du passage (12) d'évacuation du condensat (C) hors du logement (10'), une zone (13') évasée ou élargie, cette zone (13') communiquant fluidiquement par gravité avec la gouttière (13), laquelle est située au fond de la gorge (1'), non occupé par l'aile (17) de la portion de paroi latérale (9) emboîté dans ladite gorge (17).

Les dessins annexés montrent une machine thermique (1) avec un unique échangeur (4) sous forme de condenseur intégré dans une (9) des portions de paroi latérales (9, 9') du carter (6).

Selon l'invention, il peut aussi être prévu que cette machine (1) comporte au moins deux échangeurs/condenseurs (4), de même type ou non et intégrés dans une ou plusieurs desdites portions de paroi latérale (9, 9'). Dans la réalisation représentée, le carter (6) comprend trois portions de paroi latérale (9, 9') : il peut aussi n'en comporter que deux ou plus de trois.

L'ouverture de sortie (7') du carter (6) correspond, dans le mode de réalisation représenté sur les dessins annexés, à un côté dudit carter (6) sensiblement dépourvu de paroi. Cette ouverture (7') peut en variante aussi correspondre à une ouverture ménagée dans une portion de paroi latérale délimitant ce côté du carter (6). Comme le montre notamment la figure 1C, le flux d'air (F) sortant par cette ouverture (7') traverse obligatoirement l'évaporateur (2) disposée dans cette ouverture.

Comme cela ressort des figures 1 à 6 notamment, la portion de paroi de fond (9") peut s'étendre latéralement au-delà du carter (6), notamment également sous la soufflante (8).

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Machine thermique (1), notamment pompe à chaleur, avec un circuit de circulation de gaz caloporteur comprenant notamment au moins un évaporateur (2), au moins un compresseur (3), au moins un condenseur (4) ou échangeur analogue et au moins un détendeur (5), ainsi qu'un carter (6) renfermant au moins certains des différents composants fonctionnels (2, 3, 4, 5) précités et présentant des ouvertures d'entrée (7) et de sortie (7') d'un flux d'air (F) à traiter, lequel est aspiré dans un volume intérieur (V) délimité par ledit carter (6) et traverse l'évaporateur (2) sous l'action d'un moyen (8) de circulation d'air,
machine thermique (1) **caractérisée en ce que** le carter (6) est constitué de portions de paroi (9, 9', 9", 9"') en un matériau à propriétés d'isolation thermique, et préférentiellement d'isolation phonique, assemblées entre elles, **en ce que** ledit au moins un condenseur (4) est logé dans l'épaisseur de l'une (9) des portions de paroi latérales (9, 9') du carter (6) et **en ce qu'**au moins certaines des faces internes (10) du logement (10'), aménagé dans ladite portion de paroi (9) et recevant ledit au moins un condenseur (4), comportent des formations (11) pour la récupération du condensat (C) susceptible de se former sur les faces externes (4') du condenseur (4) visé et pour l'acheminement dirigé dudit condensat (C), sous l'effet de la gravité, vers des moyens (12, 13, 14, 15), intégrés audit carter (6) et mutuellement coopérants, d'évacuation dudit condensat (C) de ladite portion de paroi (9) et vers l'extérieur du carter (6).

2. Machine thermique selon la revendication 1, **caractérisée en ce que** le carter (6) renferme les composants fonctionnels (2, 3, 5) autres que ledit au moins un condenseur (4) intégré dans une portion de paroi latérale (9), lesdits composants fonctionnels (2, 3, 4, 5) comprenant avantageusement un évaporateur (2), un compresseur (3), un condenseur (4) et un détendeur (5), et **en ce que** les moyens (12, 13, 14, 15) d'évacuation du condensat (C) provenant du ou d'un condenseur (4) comprennent un passage (15) unique d'évacuation vers l'extérieur du carter (6) de condensat (C) provenant simultanément d'au moins un condenseur (4) et d'au moins un évaporateur (2).

3. Machine thermique selon la revendication 1 ou 2, **caractérisée en ce que** certains (14, 15) des moyens (12, 13, 14, 15) d'évacuation du condensat (C) provenant du ou d'un condenseur (4) servent également à la collecte et à l'évacuation vers l'extérieur du carter (6) du condensat (C) provenant d'un ou de l'évaporateur (2).

4. Machine thermique selon l'une quelconque des revendications 1 à 3, **caractérisée en ce que** les formations (11) consistent en des rainures, moulées ou gravées dans les faces internes (10) du logement (10') qui sont en contact avec le condenseur (4), et **en ce que** les formations (11) d'une face (10) concernée du logement (10') forment ensemble un réseau interconnecté (11') de rainures, et **en ce que** chaque réseau (11') débouche, en partie inférieure de la portion de paroi (9) intégrant le condenseur (4), dans l'ouverture d'un passage (12) d'évacuation du condensat (C) présent dans la partie inférieure du logement (10') de la portion de paroi latérale (9) recevant le condenseur (4), ladite ouverture étant préférentiellement située dans une zone inférieure (12') de collecte par gravité dudit logement (10').

5. Machine thermique selon l'une quelconque des revendications 1 à 4, **caractérisée en ce que** les moyens (12, 13, 14, 15) intégrés et mutuellement coopérant d'évacuation du condensat (C) comprennent, d'une part, un passage (12) d'évacuation du condensat (C) hors du logement (10'), qui est présent dans la partie inférieure du logement (10) de la portion de paroi latérale (9) recevant le condenseur (4) et qui débouche dans un moyen (13) de récupération et d'acheminement dudit condensat (C) présent dans la portion de paroi (9") formant le fond du carter (6), par exemple sous la forme d'une gouttière, et, d'autre part, un bac (14) de réception du condensat (C) provenant de l'évaporateur (2), situé sous ce dernier, formé dans ladite portion de paroi (9") formant le fond du carter (6) et comportant une zone (16) de collecte par gravité, le moyen (13) de récupération et d'acheminement du condensat (C) provenant du logement (10') débouchant dans ledit bac (14) et la zone (16) de collecte par gravité étant arrangée autour de l'ouverture d'un passage (15) d'évacuation du condensat (C) vers l'extérieur du carter (6).

6. Machine thermique selon l'une quelconque des revendications 1 à 5, **caractérisée en ce que** le condenseur (4) est un condenseur à structure plane avec deux faces externes opposées principales (4'), ces dernières étant en contact avec les faces (10) du logement (10') pourvues des formations (11).

7. Machine thermique selon l'une quelconque des revendications 1 à 6, **caractérisée en ce que** les portions de paroi (9, 9', 9", 9‴) formant ensemble le carter (6) sont assemblées entre elles, préférentiellement de manière étanche à l'air, par l'intermédiaire de liaisons par engagement ou emboitement mutuel de formations complémentaires, par exemple mâles (17) /femelles (17'), et **en ce que** ces portions de paroi (9, 9', 9", 9"') consistent en un matériau à propriétés d'isolation thermique et phonique du type matériau alvéolaire.

8. Machine thermique selon les revendications 5 et 7, **caractérisée en ce que** le moyen (13) de récupération et d'acheminement dudit condensat (C) présent dans la portion de paroi (9") formant le fond du carter (6), et se présentant par exemple sous la forme d'une gouttière, est présent dans une formation femelle (17') sous forme de gorge de ladite portion de paroi de fond (9") qui coopère par emboîtement avec une formation mâle (17) sous forme d'aile de la portion de paroi latérale (9) intégrant le condenseur (4) en vue de leur assemblage.

9. Machine thermique selon la revendication 8, **caractérisée en ce que** la gorge (17') de la portion de paroi de fond (9") comporte, en regard et en dessous de la sortie du passage (12) d'évacuation du condensat (C) hors du logement (10'), une zone (13') évasée ou élargie, cette zone (13') communiquant fluidiquement par gravité avec la gouttière (13), laquelle est située au fond de la gorge (1'), non occupé par l'aile (17) de la portion de paroi latérale (9) emboîté dans ladite gorge (17).

10. Machine thermique selon l'une quelconque des revendications 1 à 9, **caractérisée en ce que** la portion de paroi latérale (9) recevant ledit au moins un condenseur (4) présente une constitution composite et est constituée d'une partie principale (18) avec une zone renfoncée ouverte définissant le volume intérieur du logement (10') et d'au moins une partie secondaire complémentaire (18') de fermeture de la zone renfoncée pour former le logement (10'), chacune des parties (18, 18') fournissant une face interne (10) avec des formations (11).
